# EUROPÄISCHE PATENTSCHRIFT

(11) **EP 1 243 297 B1**
(45) Veröffentlichungstag und Bekanntmachung des Hinweises auf die Patenterteilung: **14.07.2004**
(21) Anmeldenummer: 02004702.3
(22) Anmeldetag: 01.03.2002
(51) Int. Cl.: A63J 1/02, B66D 1/12, B66D 1/22

(54) **Seilwinden-Hebeeinrichtung für Bühnen**
Winch lifting arrangement for theatres
Ensemble de treuils pour théatres

(30) Priorität: 21.03.2001 DE 10113895
(43) Veröffentlichungstag der Anmeldung: 25.09.2002
(73) Patentinhaber: Alpha Getriebebau GmbH, 97999 Igersheim (DE); Beo Brackman Electronics & Optics B.V., 1382 LE Weesp (NL)
(72) Erfinder: Brackman, Reind, 1382 LE Weesp (NL); Helmle, Theodor, 73479 Ellwangen (DE); Koblinger, Roland, 71522 Backnang (DE); Tullemans, Servaas, 1012 CZ Amsterdam (NL)
(74) Vertreter: Patentanwalts-Partnerschaft, Rotermund + Pfusch + Bernard

(56) Entgegenhaltungen:
- EP-A- 0 919 512
- DE-A- 1 774 308
- DE-A- 19 733 299
- US-A- 5 106 057

## Beschreibung

Die Erfindung betrifft eine Seilwinden-Hebeeinrichtung für Theater-Bühnen nach dem Oberbegriff des Patentanspruchs 1, wie zum Beispiel aus US-A-5 106 057 bekannt, und beschäftigt sich dabei mit dem Problem, eine solche Einrichtung konstruktiv einfach, raumsparend und funktionell variantenreich betätigbar zu gestalten.

Grundsätzlich gelöst wird dieses Problem durch eine Einrichtung mit den Merkmalen des Patentanspruchs 1.

Vorteilhafte und zweckmäßige Ausgestaltungen der Erfindung sind Gegenstand der Unteransprüche.

Die Erfindung beruht auf dem allgemeinen Gedanken, in Achsrichtung besonders flach bauende Antriebsvorrichtungen bei den Seilbetätigungseinrichtungen zu verwenden und diese Antriebsvorrichtungen von einer jeweils zugehörigen schüsselförmigen Seil-Trommel möglichst vollständig umgreifen zu lassen, so daß die Breite der Seilbetätigungseinrichtungen in Achsrichtung der Trommeln im wesentlichen jeweils durch die Breite der Trommeln bestimmt ist. Auf diese Weise können die jeweils mehreren für einen Halte-Träger erforderlichen Seile eng benachbart verlaufen, wobei jede Trommel einer Seilbetätigungseinrichtung jeweils sämtliche zu einem Hebe-Träger gehörenden Seile führt.

Bei eng zueinander benachbarten, auf dem Bühnenraum anzubringenden Halte-Trägern können die erfindungsgemäßen Seilbetätigungseinrichtungen in übereinanderliegenden Reihen mit in übereinanderliegenden Ebenen geführten Seilen ausgebildet werden. Durch die Anordnung in zwei übereinanderliegenden Reihen können die Seilbetätigungseinrichtungen auf Lücke gegeneinander versetzt übereinander angeordnet werden. Die Seile aus den Seilbetätigungseinrichtungen in der jeweils unteren Reihe können unterhalb der Seilbetätigungseinrichtungen bzw. deren Befestigungen in der darüber liegenden Reihe problemlos hindurchgeführt werden. Das Führen der Seile in unterschiedlichen Ebenen kann auch noch nach der horizontalen Umlenkung am oberen Bühnenraumende erfolgen.

Die seilführenden Trommeln der Seilbetätigungseinrichtungen können vorzugsweise aus Kunststoff bestehen.

Durch die Lücken benachbart angeordneter Seilbetätigungseinrichtungen können mechanisch betätigbare Mittel zur Notbedienung der Bremsen dieser Betätigungseinrichtungen nach außen herausragen.

Die jeweilige Antriebsvorrichtung der Seilbetätigungseinrichtungen kann ein permanentmagneterregter Synchronmotor sein, der sein Drehmoment über ein Getriebe auf die Seil-Trommel überträgt. Das Getriebe ist zweckmäßigerweise als ein Planetengetriebe ausgebildet.

Jede Antriebsvorrichtung kann mit einem eigenständigen, integrierten Frequenzregler ausgestattet sein. Besonders vorteilhaft ist allerdings eine Ausführung, bei der mehrere Antriebsvorrichtungen mit einem gleichen Frequenzregler betrieben werden und hierfür beispielsweise eine Schaltung über ein Bus-System vorgesehen ist.

Ein nachstehend noch näher erläutertes Ausführungsbeispiel der Erfindung ist in der Zeichnung dargestellt.

In dieser zeigen:
- Fig. 1: einen Schnitt durch einen Bühnenraum mit geschnitten dargestellten Seil-Trommeln der Seilbetätigungseinrichtungen,
- Fig. 2: einen Schnitt durch den Bühnenraum nach Linie II-II in Fig. 1,
- Fig. 3: eine Ansicht auf eine Seitenwand des Bühnenraumes nach dem Pfeil III in Fig. 1,
- Fig. 4: eine Ansicht in Richtung des Pfeiles IV der in Fig. 3 dargestellten Seilbetätigungseinrichtungen.

In einem Theater-Bühnenraum befinden sich über die gesamte Bühnenfläche verteilt eng benachbart angebrachte und höhenverschiebbar gelagerte Halte-Träger 1. Diese Halte-Träger 1 hängen jeweils an mehreren über deren Länge verteilt angebrachten Seilen 2. Diese Seile 2 werden jeweils über an dem oberen Bühnenraumbereich angebrachte Umlenkrollen 3 zu einem horizontalen Verlauf umgelenkt, um sodann über im oberen Bereich einer Seitenwand der Bühne angebrachte weitere Umlenkrollen 4 auf eine an dieser Seitenwand zugeordnet angebrachte Seilbetätigungseinrichtung 5 zulaufen zu können. Insgesamt ist einer bestimmten Anzahl der Halte-Träger 1 eine entsprechende Anzahl an Seilbetätigungseinrichtungen 5 zugeordnet. Dabei laufen jeweils sämtliche mit einem Halte-Träger 1 verbundene Seile 2 auf eine gemeinsame Seilbetätigungseinrichtung 5 zu.

Jede Seilbetätigungseinrichtung 5 besteht aus einer elektrisch betriebenen, in Achsrichtung flachen Antriebsvorrichtung 6, einer die Antriebseinrichtung 6 umfangsmäßig vollständig und in Achsrichtung nahezu vollständig umgreifenden Seil-Trommel 7 sowie Befestigungsmitteln 8 zur Befestigung an einer Seitenwand der Bühne.

Die Seilbetätigungseinrichtungen 5 sind an der Seitenwand der Bühne in zwei übereinanderliegenden Reihen angebracht und zwar derart, daß die Seilbetätigungseinrichtungen 5 in der oberen Reihe gegenüber denjenigen in der unteren Reihe auf Lücke versetzt angebracht sind. Des weiteren sind die Seilbetätigungseinrichtungen 5 der oberen Reihe gegenüber denjenigen der unteren Reihe mit einem Abstand zur Seitenwand der Bühne angebracht. Dadurch können die Seile 2 der Seilbetätigungseinrichtungen 5 aus den beiden Reihen in unterschiedlichen Ebenen verlaufen und sich bezüglich einer gegenseitigen Projektion der Seilflächen teilweise überdekken.

Die horizontalen Abstände a zwischen den Halte-Trägern 1 können 200 mm betragen. In diesem Fall beträgt die gesamte Breite A der Seilbetätigungseinrichtungen 5 einschließlich jeweils einem Abstand zu einer benachbarten Seilbetätigungseinrichtung 400 mm. Aus den Seil-Trommeln 7 ragt seitlich jeweils allenfalls ein äußerst geringer Teil heraus. Die Lücke zwischen den einzelnen benachbart nebeneinander liegenden Seilbetätigungseinrichtungen 5 kann dazu genutzt werden, mechanische Übertragungsmittel zur Betätigung einer im Notfall zu bedienenden Bremse der Antriebsvorrichtung 6 der Seilbetätigungseinrichtung 5 bedienen zu können.

Grundsätzlich können die Antriebsvorrichtungen 6 mit einem permanentmagneterregten Synchronmotor ausgerüstet sein, der sein Drehmoment über ein Getriebe, insbesondere ein Planetengetriebe, auf die Seil-Trommel 7 überträgt.

Zur Wartung der Seilbetätigungseinrichtungen 5 können diese in Seilrichtung um jeweils eine Achse 9 klappbar montiert sein.

## Patentansprüche

1. Seilwinden-Hebeeinrichtung für Theater-Bühnen, bei der
- eine Vielzahl langgestreckter, stangenartiger Halte-Träger (1) an Seilen (2) aufgehängt ist und diese Halte-Träger (1) durch Veränderung der jeweils zwischen der Seilaufhängung und dem Halte-Träger (1) liegenden, die Lage des jeweiligen Halte-Trägers (1) bestimmenden, freien Seillänge höhenverschiebbar sind,
- den Halte-Trägern (1) jeweils sich gegenseitig nicht überschneidende Freiräume zugeordnet sind, in denen die Halte-Träger (1) gegenseitig unbehindert zwischen zwei Endlagen höhenverschiebbar sind,
- an den Halte-Trägern (1) über deren Länge verteilt jeweils wenigstens zwei von jeweils einer gleichen Seilbetätigungseinrichtung (5) gleichmäßig verstellbare Seile (2) angreifen,
- die Seilbetatigungseinrichtungen (5) jeweils elektrisch angetriebene Seil-Trommeln (7) sind,
- mehrere Seilbetätigungseinrichtungen (5) jeweils eng benachbart horizontal nebeneinander liegend ortsfest angeordnet sind,
- die Seilbetätigungseinrichtungen (5) in Richtung von deren Seil-Trommel (7)-Achsen nebeneinander liegen
**gekennzeichnet durch die Merkmale**
- die Seiltrommeln (7) sind jeweils schüsselförmig ausgebildet und nehmen in ihrem Inneren nahezu vollständig eine für den elektrischen Antrieb jeweils erforderliche, von den Seiltrommeln (7) jeweils unabhängig funktionsfähige Antriebsvorrichtung (6) auf,
- sämtliche jeweils an einem gleichen Halte-Träger (1) angreifenden Seile (2) sind auf der Seil-Trommel (7) der zugehörigen Seilbetätigungseinrichtung (5) nebeneinander liegend unter jeweils gleicher Veränderung der die Lage des Halte-Trägers (1) bestimmenden freien Seillänge aufwickelbar befestigt.

2. Hebeeinrichtung nach Anspruch 1,
**dadurch gekennzeichnet,**
**daß** bei horizontalen Abständen a der Halte-Träger (1) bis zu 300 mm die Seilbetätigungseinrichtungen (5) einschließlich eines Abstandes zu jeweils einer in der gleichen Reihe benachbarten Einrichtung maximal eine Ausdehnung A von 600 mm besitzen.

3. Hebeeinrichtung nach Anspruch 2,
**dadurch gekennzeichnet,**
**daß** bei einem Abstand a der Halte-Träger (1) bis zu 250 mm die jeweils zugehörige Ausdehnung A der Seilbetätigungseinrichtungen (5) maximal 500 mm mißt.

4. Hebeeinrichtung nach Anspruch 2,
**dadurch gekennzeichnet,**
**daß** bei einem Abstand a der Halte-Träger (1) bis zu 200 mm die jeweils zugehörige Ausdehnung A der Seilbetätigungseinrichtungen (5) maximal 400 mm mißt.

5. Hebeeinrichtung nach Anspruch 4,
**dadurch gekennzeichnet,**
**daß** bei Abständen a der Halte-Träger (1) bis zum 150 mm die jeweils zugehörige Ausdehnung A der Seilbetätigungseinrichtungen (5) maximal 300 mm mißt.

6. Hebeeinrichtung nach einem der vorhergehenden Ansprüche,
**gekennzeichnet durch die Merkmale**
- die Seilbetätigungseinrichtungen (5) sind in mindestens zwei übereinanderliegenden Reihen angeordnet,
- die Mitte zweier horizontal nebeneinanderliegender Antriebsvorrichtungen (6) ist jeweils der Mitte einer in der anderen Reihe liegenden Antriebsvorrichtung (6) zugeordnet,
- die Seile (2) der in unterschiedlichen Höhen liegenden Seilbetätigungseinrichtungen (5) verlassen die jeweiligen Seil-Trommeln (7) in unterschiedlichen - von den Seilen (2) jeweils in einer Reihe liegender Seilbetätigungseinrichtungen (5) aufgespannter - Ebenen.

7. Hebeeinrichtung nach Anspruch 6,
**dadurch gekennzeichnet,**
**daß** die Flächen, die die Seile (2) in den Ebenen, in denen sie verlaufen, jeweils einnehmen, sich mit Bezug auf eine gegenseitige lotrechte Projektion dieser Flächen überschneiden.

8. Hebeeinrichtung nach einem der vorhergehenden Ansprüche,
**dadurch gekennzeichnet,**
**daß** die Seil-Trommeln (7) aus Kunststoff ausgebildet ist.

9. Hebeeinrichtung nach einem der vorhergehenden Ansprüche,
**dadurch gekennzeichnet,**
**daß** die Antriebsvorrichtungen (6) jeweils mit einer Bremsvorrichtung ausgerüstet sind, die über eine die Lücke zwischen benachbarten Seilbetätigungseinrichtungen (5) durchgreifende, mechanische Betätigungsmittel bedienbar sind.

10. Hebeeinrichtung nach einem der vorhergehenden Ansprüche,
**dadurch gekennzeichnet,**
**daß** die Antriebsvorrichtungen (6) der Seilbetätigungseinrichtungen (5) als Kraftquelle jeweils einen auf ein Getriebe einwirkenden, permanentmagneterregten Synchronmotor besitzen.

11. Hebeeinrichtung nach Anspruch 10,
**dadurch gekennzeichnet,**
**daß** das Getriebe ein Planetengetriebe ist.

12. Hebeeinrichtung nach einem der vorhergehenden Ansprüche,
**dadurch gekennzeichnet,**
**daß** jede Antriebsvorrichtung (6) mit einem integrierten, eigenständigen Frequenzregler ausgestattet ist.

13. Hebeeinrichtung nach einem der Ansprüche 1 bis 11,
**dadurch gekennzeichnet,**
**daß** mindestens zwei Antriebsvorrichtungen (6) wechselweise durch einen gleichen Frequenzregler geregelt werden.

14. Hebeeinrichtung nach einem der vorhergehenden Ansprüche,
**dadurch gekennzeichnet,**
**daß** die Seilbetätigungseinrichtungen (5) jeweils in Seilrichtung um eine horizontale Achse (9) aus dem Reihenverbund herausklappbar sind.

## Claims

1. A cable winch hoisting device for theatrical stages, whereby
- a plurality of elongated, rod-like holding girders (1) are suspended on cables (2), and these holding girders (1) are adjustable in height by altering the free cable length between the cable suspension and the holding girder (1), determining the position of the respective holding girder (1),
- the holding girders (1) are adjustable in height between two end positions without mutual. hindrance in clearance spaces that do not overlap mutually and are allocated to the holding girders (1),
- at least two cables (2) which are uniformly adjustable by the same cable-operating device (5) act on the holding girders (1), distributed over their length,
- the cable-operating devices (5) are electrically driven cable drums (7),
- several cable-operating devices (5) are each arranged in a stationary mount side by side horizontally in close proximity,
- the cable-operating devices (5) are situated side by side in the direction of the axes of their cable drums (7),
**characterized in that**
- the cable drums (7) are each designed in a bowl shape and accommodate in their interior almost completely a drive device (6) which is necessary for the electric drive and is functional independently of the cable drums (7),
- all cables (2) acting on the same holding girder (1) are wound up side by side onto the cable drum (7) of the respective cable-operating device (5) with the same change in the free cable length which determines the position of the holding girder (1).

2. A hoisting device according to Claim 1,
**characterized in that**
with horizontal distances a of the holding girders (1) of up to 300 mm, the cable-operating devices (5) have a maximum extent A of 600 mm, including a distance from an adjacent device in the same row.

3. The hoisting device according to Claim 2,
**characterized in that**
with a distance a of the holding girders (1) of up to 250 mm, the respective extent A of the cable-operating devices (5) measures a maximum of 500 mm.

4. The hoisting device according to Claim 2,
**characterized in that**
with a distance a of the holding girders (1) of up to 200 mm, the respective extent A of the cable-operating devices (5) measures a maximum of 400 mm.

5. The hoisting device according to Claim 4,
**characterized in that**
with a distance a of the holding girders (1) of up to 150 mm, the respective extent A of the cable-operating devices (5) measures a maximum of 300 mm.

6. The hoisting device according to one of the preceding claims,
**characterized by** the features
- the cable-operating devices (5) are arranged in at least two rows one above the other,
- the middle of two drive devices (6) situated side by side horizontally is allocated to the middle of a drive device (6) situated in the other row,
- the cables (2) of the cable-operating devices (5) situated at different levels leave the respective cable drums (7) at different levels, which are spanned by the cables (2) of cable-operating devices (5) arranged in a row.

7. The hoisting device according to Claim 6,
**characterized in that**
the areas taken up by the cables (2) in the planes in which they run overlap with respect to a mutual perpendicular projection of these areas.

8. The hoisting device according to one of the preceding claims,
**characterized in that**
the cable drums (7) are made of plastic.

9. The hoisting device according to one of the preceding claims,
**characterized in that**
the drive devices (6) are. each equipped with a brake device which can be operated by a mechanical operating means which extends through the gap between adjacent cable-operating devices (5).

10. The hoisting device according to one of the preceding claims,
**characterized in that**
the drive devices (6) of the cable-operating devices (5) each have a synchronous motor which is energized by a permanent magnet as the power source and which acts on a gear.

11. The hoisting device according to Claim 10,
**characterized in that**
the gear is a planetary gear.

12. The hoisting device according to one of the preceding claims,
**characterized in that**
each drive devices (6) is equipped with an integrated, independent frequency regulator.

13. The hoisting device according to one of Claims 1 through 11,
**characterized in that**
at least two drive devices (6) are regulated in alternation by the same frequency regulator.

14. The hoisting device according to one of the preceding claims,
**characterized in that**
the cable-operating devices (5) can each be flipped out of the row association about a horizontal axis (9) in the direction of the cable.

## Revendications

1. Système de levage à treuils pour scènes de théâtres, dans lequel
- une multiplicité de poutrelles de fixation (1) allongées en forme de barres est suspendue à des câbles (2) et ces poutrelles de fixation (1) sont mobiles en hauteur par modification de la longueur de câble libre comprise entre la suspension des câbles et la poutrelle de fixation (1), définissant la position de chaque poutrelle de fixation (1),
- des espaces libres ne se recoupant pas mutuellement, dans lesquels les poutrelles de fixation (1) sont mobiles en hauteur entre deux positions extrêmes sans entrave mutuelle, sont respectivement associés aux poutrelles de fixation (1),
- au moins deux câbles sont en prise avec chacune des poutrelles de fixation (1), répartis sur sa longueur et réglables uniformément par un même système de commande de câbles (5),
- les systèmes de commande de câbles (5) sont des tambours à câbles (7) à commande électrique,
- plusieurs systèmes de commande de câbles (5) sont disposés de façon stationnaire en juxtaposition horizontale à proximité mutuelle immédiate,
- les systèmes de commande de câbles (5) sont juxtaposés dans la direction de leurs axes de tambours à câbles (7),
**caractérisé par** les particularités suivantes
- les tambours à câbles (7) sont réalisés chacun en forme de cuve et reçoivent dans leur intérieur, pratiquement en totalité, un dispositif d'entraînement (6) requis à chaque fois pour l'entraînement électrique, apte à fonctionner indépendamment de chaque tambour à câble (7),
- tous les câbles (2) en prise avec une même poutrelle de fixation (1) sont fixés et juxtaposés avec une possibilité d'enroulement sur le tambour à câble (7) du système de commande de câbles (5) associé, avec une modification égale de la longueur de câble libre définissant la position de la poutrelle de fixation (1).

2. Système de levage à treuils suivant la revendication 1,
**caractérisé en ce**
**que**, pour des écartements horizontaux a des poutrelles de fixation (1) jusqu'à 300 mm, chaque système de commande de câbles (5) a au maximum une extension A de 600 mm y compris une distance par rapport à un système voisin dans la même rangée.

3. Système de levage à treuils suivant la revendication 2,
**caractérisé en ce**
**que**, pour un écartement a des poutrelles de fixation (1) jusqu'à 250 mm, l'extension A respectivement correspondante des systèmes de commande de câbles (5) mesure au maximum 500 mm.

4. Système de levage à treuils suivant la revendication 2,
**caractérisé en ce**
**que**, pour un écartement a des poutrelles de fixation jusqu'à 200 mm, l'extension A respectivement correspondante des systèmes de commande de câbles (5) mesure au maximum 400 mm.

5. Système de levage à treuils suivant la revendication 4,
**caractérisé en ce**
**que**, pour des écartements a des poutrelles de fixation (1) jusqu'à 150 mm, l'extension A respectivement correspondante des systèmes de commande de câbles (5) mesure au maximum 300 mm.

6. Système de levage à treuils suivant l'une des revendications précédentes,
**caractérisé par** les particularités suivantes
- les systèmes de commande de câbles (5) sont disposés en au moins deux rangées superposées,
- le centre de deux dispositifs d'entraînement (6) juxtaposés horizontalement est associé à chaque fois au centre d'un dispositif d'entraînement (6) situé dans l'autre rangée,
- les câbles (2) des systèmes de commande de câbles (5) situés à différentes hauteurs sortent des tambours à câbles (7) respectifs dans des plans différents - fixés par les câbles (2) de systèmes de commande de câbles (5) situés dans une rangée.

7. Système de levage à treuils suivant la revendication 6,
**caractérisé en ce**
**que** les surfaces qu'occupent respectivement les câbles (2) dans les plans dans lesquels ils s'étendent se recoupent par référence à une projection verticale mutuelle de ces surfaces.

8. Système de levage à treuils suivant l'une des revendications précédentes,
**caractérisé en ce**
**que** les tambours à câbles (7) sont réalisés en matière plastique.

9. Système de levage à treuils suivant l'une des revendications précédentes,
**caractérisé en ce**
**que** les dispositifs d'entraînement (6) sont équipés chacun d'un dispositif de freinage, manoeuvrable par des moyens d'actionnement mécaniques qui passent au travers de l'intervalle compris entre des systèmes de commande de câbles (5) voisins.

10. Système de levage à treuils suivant l'une des revendications précédentes,
**caractérisé en ce**
**que** les dispositifs d'entraînement (6) des systèmes de commande de câbles (5) présentent chacun comme source d'énergie un moteur synchrone à aimants permanents, qui agit sur un engrenage.

11. Système de levage à treuils suivant la revendication 10,
**caractérisé en ce**
**que** l'engrenage est un engrenage planétaire.

12. Système de levage à treuils suivant l'une des revendications précédentes,
**caractérisé en ce**
**que** chaque dispositif d'entraînement (6) est équipé d'un régulateur de fréquence autonome intégré.

13. Système de levage à treuils suivant l'une des revendications 1 à 11,
**caractérisé en ce**
**qu'**au moins deux dispositifs d'entraînement (6) sont réglés alternativement par un même régulateur de fréquence.

14. Système de levage à treuils suivant l'une des revendications précédentes,
**caractérisé en ce**
**que** chaque système de commande de câbles (5) est rabattable hors de l'ensemble des rangées, dans la direction des câbles, autour d'un axe horizontal (9).
